# EUROPÄISCHE PATENTSCHRIFT

(11) **EP 1 347 092 B1**
(45) Veröffentlichungstag und Bekanntmachung des Hinweises auf die Patenterteilung: **25.07.2007**
(21) Anmeldenummer: 03005018.1
(22) Anmeldetag: 06.03.2003
(51) Int. Cl.: D21B 1/34

(54) **Verfahren und Vorrichtung zum Einmischen von Fluiden in fliessfähige Medien**
Method and apparatus for mixing fluids into fluid media
Procédé et dispositif de mélange de substances fluides dans des matériaux fluides

(30) Priorität: 21.03.2002 AT 4312002
(43) Veröffentlichungstag der Anmeldung: 24.09.2003
(73) Patentinhaber: Andritz AG, 8045 Graz (AT)
(72) Erfinder: Grengg, Max, Dipl. Ing., 8054 Graz (AT); Scheucher, Peter, Dipl.Ing.Dr., 8062 Kumberg (AT); Strasser, Johann, Ing., 8151 Hitzendorf (AT); Henricson, Kaj, 00330 Helsingfors (FI)
(74) Vertreter: Schweinzer, Friedrich

(56) Entgegenhaltungen:
- WO-A-93/07961
- WO-A-97/46309
- WO-A-97/46310
- US-A- 4 577 974
- US-A- 5 863 120

## Beschreibung

Die Erfindung betrifft ein Verfahren zum Einmischen von Fluiden in fließfähige Medien, beispielsweise Faserstoffsuspensionen. Weiters betrifft sie eine Vorrichtung zur Durchführung des Verfahrens.

Bei verschiedensten Prozessen ist es erforderlich Dampf, Reaktionsgase, Wasser oder Chemikalien alleine oder gemeinsam in fließende Medien einzumischen. Speziell im Bereich der Papier- und Zellstoffindustrie wird zur Aufwärmung von Wasser (Filtraten) und Suspensionen meist Dampf verwendet. Dies erfolgt heute meist in einer Rohrleitung, die zu einem Reaktionsbehälter führt. Weiters sind verschiedenste Chemikalien in gasförmiger und/oder in flüssiger Form in fließende Medien einzumischen. Sollen Flüssigkeiten eingemischt werden, so gibt es die Möglichkeit von statischen Mischern, d.h. die einzumischende Flüssigkeit wird in die Rohrleitung eingebracht, z.B. eingedüst, und dann gemeinsam mit der Flüssigkeit, z.B. Faserstoffsuspension, durch eine Einrichtung gefördert, in der die beiden Medienströme durch vielfache Umlenkungen vermischt werden. Sollen Gase oder Dampf eingemischt werden, erfolgt dies oft durch am Rohrumfang angeordnete Düsen, so dass eine Aufteilung der zu dosierenden Gesamtmenge auf mehrere (viele) Dosierstellen erfolgt Der Nachteil all dieser Verfahren bzw. Anordnungen besteht darin, dass eine Reaktion, speziell bei sehr reaktiven Chemikalien und bei Dampf, bereits örtlich an den Dosierstellen erfolgt, wodurch Ungleichmäßigkeiten in der Verteilung auftreten können. Wird Dampf zur Aufheizung von Medien verwendet, sind örtliche Überhitzungen an den Dosierstellen zu verzeichnen, was z.B. bei Faserstoffsuspensionen zu Schäden an den Fasern führen würde.

Die US-A-4 577 974 zeigt z.B. eine Vorrichtung, bei der über einen Rohrkrümmer ein Medium eingebracht und dieses axial gegen einen Rotor strömt, von wo es in den äußeren Querschnitt "geschleudert" wird. Die WO 97 46310 A zeigt einen Rotor mit Öffnungen an der Welle, wobei der Rotor im Wesentlichen senkrecht zur Strömungsrichtung eingesetzt wird. Dadurch erfolgt die Zufuhr von Fluid sowohl in Strömungsrichtung, als auch auf der anderen Hälfte des Rotors gegen die Strömungsrichtung. Bei der WO 93 07961 A wird in einer Variante Gas aus dem Flüssigkeitsstrom abgesaugt. Die WO 97 46309 A beschreibt einen Mischer, bei dem der Suspensionsstrom durch eine als Ventil fungierende Platte in der Strömungsrichtung derart umgelenkt wird, dass er exzentrisch in den Mischungsraum eintritt. Auf einer Seite des Mischungsraumes werden dann Chemikalien zugeführt. Bei der US-A-5 863 120 werden durch den hohlen Teil einer Rotorwelle Chemikalien eingebracht, wobei der Rotor in einem Rohrbogen mit ungleichmäßiger Anströmung angeordnet ist.

Ziel der Erfindung ist es daher eine gleichmäßige Verteilung von in fließende Medien einzumischenden Fluiden zu schaffen.

Entsprechend dem erfindungsgemäßem Verfahren wird das einzumischende Fluid durch einen Rotor bestehend aus einer Hohlwelle und einer am Ende der Hohlwelle angeordneten Verteileinrichtung mit Austrittsöffnungen, beispielsweise Verteilstern, direkt in dieses fließende Medium mit hoher Relativgeschwindigkeit eingebracht und durch die Drehung der Verteileinrichtung gleichmäßig verteilt. Durch das Einmischen des Fluids über eine am Ende der Hohlwelle angeordnete Verteileinrichtung kann eine weitestgehend gleichmäßige Verteilung des Fluids im fließenden Medium erzielt werden. Damit werden auch lokale Überhitzungen (bei Dampfzufuhr) bzw. Schädigungen z.B. der Fasern praktisch vermieden. Beim Einmischen von Chemikalien kann so eine gleichmäßige Verteilung und somit gleichmäßige Wirkung erreicht werden.

Eine vorteilhafte Weiterbildung der Erfindung ist dadurch gekennzeichnet, dass in das fließende Medium, beispielsweise Faserstoffsuspension, Dampf eingemischt und somit das Medium, insbesondere Faserstoffsuspension auf eine höhere Temperatur, beispielsweise bis zu 180 °C, erwärmt wird. Durch die Einmischung von Dampf kurz vor einem Behälter kann das Medium, beispielsweise Faserstoffsuspension, bereits gleichmäßig aufgewärmt zugeführt werden. Bei geeigneter Wahl der Zugabeart ist der Dampf bereits vor Eintritt in den Behälter im Medium kondensiert, so dass eine vollständige Erwärmung gewährleistet wird.

Wird in das Medium, beispielsweise Faserstoffsuspension, ein Gas, vorzugsweise Reaktionsgas, wie z.B. Sauerstoff, Ozon oder Chlor, eingemischt, so ergibt sich eine besonders gleichmäßige Reaktion mit dem Medium.

Analoges gilt, wenn in das fließende Medium, beispielsweise Faserstoffsuspension, eine Flüssigkeit und/oder Chemikalien, wie z.B. Wasser, Peroxid, Laugen, Säuren, Additive oder Hilfsstoffe, eingemischt werden.

Besonders günstig hat es sich erwiesen, wenn Dampf und/oder Gas und/oder Flüssigkeit gemeinsam eingemischt werden.

Eine besonders günstige Variante besteht darin, dass der Rotor mit Fördereinrichtungen, beispielsweise Paddeln ausgestattet ist, so dass er einen Förderdruck erzeugt und die vermischten Fluide gleichzeitig gefördert werden.

Die Erfindung betrifft auch eine Vorrichtung zum Einmischen von Fluiden in fließfähige Medien, beispielsweise Faserstoffsuspensionen, wobei ein Rotor, vorgesehen ist, wobei der Rotor eine rotierende Hohlwelle zur Zuführung der Fluide aufweist und am Ende der Hohlwelle ein Verteilstern mit Austrittsöffnungen vorgesehen ist, durch die das einzumischende Fluid direkt mit hoher Relativgeschwindigkeit in das fließende Medium eingebracht wird. Das zuzusetzende Fluid wird dadurch feinst im Medium, beispielsweise Faserstoffsuspension, verteilt.

Werden Austrittsöffnungen des Verteilsterns als Düsen ausgebildet, so können die einzumischenden Fluide an optimaler Stelle zugeführt werden.

Die Erfindung betrifft auch eine Anlage zum Einmischen von Fluiden in fließfähige Medien, insbesondere Faserstoffsuspensionen. Vorteilhaft ist es, wenn die Vorrichtung in einer Rohrleitung, insbesondere einer Umlenkung einer Rohrleitung, angeordnet ist.

Alternativ kann die Vorrichtung in einem Behälter oder direkt vor einem Reaktionsbehälter angeordnet sein.

Die Erfindung wird nun anhand der Zeichnungen beispielhaft beschrieben, wobei Fig. 1 eine Vorrichtung gemäß dem Stand der Technik, Fig. 2 eine Variante der Erfindung,

Fig. 3 bis 5 verschiedene Anordnungen der Erfindung und Fig. 6 ein Beispiel eines erfindungsgemäßen Rotors darstellen.

Fig. 1 zeigt eine Anlage nach dem Stand der Technik. Hier wird mittels einer Pumpe 2 eine Faserstoff- bzw. Zellstoffsuspension aus einem Behälter 1 abgepumpt, wobei der Behälter 1 z.B. ein Standrohr eines Wäschers oder Speichertanks sein kann. In der Rohrleitung 4 ist neben der Pumpe 2 auch eine Dampfeinspeisung 6, bestehend aus mehreren Dampfventilen, die um den Leitungsumfang angeordnet sind, vorgesehen. Anschließend wird mittels einer Druckerhöhungspumpe 8 die Suspension in einen Behandlungsbehälter 9 eingebracht. Die Suspension muss an der Stelle der Dampfzufuhr einen geringeren Druck aufweisen, als der zugeführte Dampf, der meist Niederdruckdampf ist.

Fig. 2 zeigt eine erfindungsgemäße Vorrichtung 10, wobei durch eine Leitung 11 das fließfähige Medium, beispielsweise eine Faserstoffsuspension, zugeführt und über eine Leitung 12 das mit einem Fluid vermischte Medium wieder abgeführt wird. Die Vorrichtung 10 weist dabei eine rotierende Hohlwelle 13 auf, durch die ein Fluid 14, wie z. B. Dampf, ein Gas oder eine Flüssigkeit, zugeführt wird. Am Ende der Hohlwelle 13 ist eine Verteileinrichtung 15 mit Öffnungen 16 angeordnet, durch die das einzumischende Fluid direkt mit hoher Relativgeschwindigkeit in das fließende bzw. strömende Medium eingebracht wird.

Fig. 3 bis 5 zeigen unterschiedliche Anordnungen der Vorrichtung 10. Fig. 3 entspricht dabei etwa Fig. 2, wobei hier die Vorrichtung 10 in einem Rohrleitungskrümmer 21 angeordnet ist. Durch die Umlenkung der Strömung wird die Vermischung noch verbessert und Reibungsverluste reduziert.

Die Anordnung in Fig. 4 zeigt eine erfindungsgemäße Vorrichtung 10, die in einem Behälter 22 angeordnet ist. Der Rotor 23 sitzt hier auf einer Hohlwelle 13, durch die ein entsprechendes Fluid wie z.B. Dampf, Gas oder eine Flüssigkeit gleichmäßig eingemischt wird. Im Fall einer sogenannten Stoffbütte in der Papierindustrie wird durch die vom Rotor 23 erzeugte Turbulenz die gesamte Flüssigkeit im Behälter umgewälzt und somit eine gleichmäßige Einmischung gewährleistet.

Fig. 5 zeigt eine erfindungsgemäße Anordnung der Vorrichtung 10 in einem Reaktor 24. Das Medium, beispielsweise Faserstoffsuspension, wird über eine Rohrleitung 11' dem Reaktor 24 zugeführt. Das Fluid, z.B. Dampf, Gas oder ein flüssiges Reaktionsmittel wird durch die Hohlwelle 13 des Rotors, der mit mindestens einem Verteilstern ausgestattet ist, direkt in das fließende Medium mit hoher Relativgeschwindigkeit eingespeist und dort gleichmäßig verteilt.

Fig. 6 zeigt ein Beispiel für einen erfindungsgemäßen Rotor. Man kann hier die Austrittsöffnungen 16 für das einzumischende Fluid gut erkennen.

Eine bevorzugte Anwendung der Erfindung liegt bei der Einmischung von Dampf und/oder Chemikalien im Bereich der Zellstoffdelignifizierung und -bleiche. Im allgemeinen werden hier in eine Hackschnitzel- Kochlaugen-Suspension oder in eine Zellstoffsuspension mit einem Faseranteil von 0,1 bis zu 20 % Dampf zum Erhitzen der Suspension und/oder Chemikalien zur Delignifizierung und/oder Bleiche eingemischt. Dabei können je nach Bedarf Gase wie Sauerstoff, Ozon, Chlor, Chlordioxid, Schwefeldioxid, oder Flüssigkeiten wie Weißlauge oder Peroxid eingesetzt werden. Zusätzlich ist für die Reaktion die Temperatur ein wesentliches Kriterium. Es wird somit mittels Dampf die Ausgangstemperatur der Zellstoffsuspension von zwischen 10 und 100 °C auf eine höhere Temperatur bis zu etwa 180 °C gebracht. Mit der vorliegenden Erfindung ist es möglich, die Temperatur der Zellstoffsuspension gleichmäßig zu erhöhen und somit nachteilige teilweise Überhitzungen von Teilen des Mediums zu vermeiden. Bei geeigneter Wahl der Zufuhrpositionen kann in die bereits aufgeheizte Suspension (Einstellung der erforderlichen/gewünschten Reaktionstemperatur) gleichmäßig das gewünschte Reaktionsgas bzw. die flüssige Reaktionschemikalie eingemischt werden. Auch Säuren bzw. Laugen können günstig zur pH-Wert Einstellung eingemischt werden.

## Patentansprüche

1. Verfahren zum Einmischen von Fluiden in fließfähige Medien, beispielsweise Faserstoffsuspensionen, wobei das einzumischende Fluid durch einen Rotor bestehend aus einer Hohlwelle und einer am Ende der Hohlwelle angeordneten Verteileinrichtung mit Austrittsöffnungen, beispielsweise Verteilstern, direkt in dieses fließende Medium mit hoher Relativgeschwindigkeit, eingebracht und durch die Drehung der Verteileinrichtung gleichmäßig verteilt wird.

2. Verfahren nach Anspruch 1 oder 2, **dadurch gekennzeichnet, dass** in das fließende Medium, insbesondere Faserstoffsuspension, Dampf eingemischt und somit das Medium, insbesondere Faserstoffsuspension auf eine höhere Temperatur, beispielsweise bis zu 180 °C, erwärmt wird.

3. Verfahren nach Anspruch 1, **dadurch gekennzeichnet, dass** in das Medium, insbesondere Faserstoffsuspension, ein Gas, vorzugsweise Reaktionsgas, wie z.B. Sauerstoff, Ozon oder Chlor, eingemischt wird.

4. Verfahren nach Anspruch 1, **dadurch gekennzeichnet, dass** in das Medium, insbesondere Faserstoffsuspension, eine Flüssigkeit und/oder Chemikalien, wie z.B. Wasser, Peroxid, Laugen, Säuren, Additive oder Hilfsstoffe, eingemischt werden.

5. Verfahren nach einem der Ansprüche 1 bis 4, **dadurch gekennzeichnet, dass** Dampf und/oder Gas und/oder Flüssigkeit gemeinsam eingemischt werden.

6. Verfahren nach einem der Ansprüche 1 bis 5, **dadurch gekennzeichnet, dass** der Rotor mit Fördereinrichtungen, beispielsweise Paddeln ausgestattet ist, so dass er einen Förderdruck erzeugt und die vermischten Fluide gleichzeitig gefördert werden.

7. Vorrichtung (10) zum Einmischen von Fluiden in fließfähige Medien, beispielsweise Faserstoffsuspensionen, wobei ein Rotor vorgesehen ist, der eine rotierende Hohlwelle (13) zur Zuführung der Fluide aufweist, **dadurch gekennzeichnet, daß** am Ende der Hohlwelle (13) ein Verteilstern (15) mit Austrittsöffnungen (16) vorgesehen ist, durch die das einzumischende Fluid direkt mit hoher Relativgeschwindigkeit in das fließende Medium eingebracht wird.

8. Vorrichtung nach Anspruch 7, **dadurch gekennzeichnet, dass** die Austrittsöffnunge (16) des Verteilstems als Düsen ausgebildet sind.

9. Anlage zum Einmischen von Fluiden in fließfähige Medien, beispielsweise Faserstoffsuspensionen, mit einer Vorrichtung nach einem der Ansprüche 7 oder 8, **dadurch gekennzeichnet, dass** die Vorrichtung (10) in einer Rohrleitung (21), insbesondere einer Umlenkung einer Rohrleitung, angeordnet ist.

10. Anlage zum Einmischen von Fluiden in fließfähige Medien, beispielsweise Faserstoffsuspensionen, mit einer Vorrichtung nach einem der Ansprüche 7 oder 8, **dadurch gekennzeichnet, dass** die Vorrichtung (10) in einem Behälter (22) angeordnet ist.

11. Anlage zum Einmischen von Fluiden in fließfähige Medien, beispielsweise Faserstoffsuspensionen, mit einer Vorrichtung nach einem der Ansprüche 7 oder 8, **dadurch gekennzeichnet, dass** die Vorrichtung (10) direkt vor einem Reaktionsbehälter (24) angeordnet ist.

## Claims

1. Process for mixing fluids into free-flowing media, for instance fibre stock suspensions, wherein the fluid to be mixed in is mixed in by a rotor, consisting of a hollow shaft and a distribution device with outlet openings, for instance, a spider-shaped star, provided at the end of the hollow shaft, directly into this medium at high relative speed and distributed evenly by the turning of the distribution device.

2. Process according to Claim 1, **characterised by** steam being mixed into the flowing medium, especially fibre stock suspension, and the medium, especially fibre stock suspension, thus being heated to a higher temperature, for instance, to up to 180°C.

3. Process according to Claim 1, **characterised by** a gas, preferably a reaction gas, such as oxygen, ozone or chlorine, being mixed into the medium, especially fibre stock suspension.

4. Process according to Claim 1, **characterised by** a liquid and/or chemicals, such as water, peroxide, liquors, acids, additives or auxiliary materials, being mixed into the medium, especially a fibre stock suspension.

5. Process according to one of the Claims 1 to 4, **characterised by** steam and/or gas and/or liquid being mixed in together.

6. Process according to one of the Claims 1 to 5, **characterised by** the rotor being equipped with conveyance devices, for example paddles, so that it creates a delivery pressure and the mixed fluids are conveyed at the same time.

7. Device (10) for mixing fluids into free-flowing media, for instance fibre stock suspensions, wherein a rotor is provided which has a rotating hollow shaft (13) for feeding the fluids, **characterised by** a spider-shaped star (15) with outlet openings (16), through which the fluid to be mixed in is mixed directly into the flowing liquid at high relative speed, being provided at the end of the hollow shaft (13).

8. Device according to Claim 7, **characterised by** the outlet openings (16) of the spider-shaped star being shaped as nozzles.

9. Plant for mixing fluids into free-flowing media, for instance fibre stock suspensions, comprising a device according to one of the Claims 7 or 8, **characterised by** the device (10) being arranged in a tube (21), especially a deflection of a tube.

10. Plant for mixing fluids into free-flowing media, for instance fibre stock suspensions, comprising a device according to one of the Claims 7 or 8, **characterised by** the device (10) being arranged in a tank (22).

11. Plant for mixing fluids into free-flowing media, for instance fibre stock suspensions, comprising a device according to one of the Claims 7 or 8, **characterised by** the device (10) being arranged directly ahead of a reaction tank (24).

## Revendications

1. Procédé de mélangeage de fluides dans des milieux coulants, par exemple, des suspensions de pâte fibreuse, où le fluide à mélanger est mélangé par un rotor, consistant d'un arbre creux ainsi que d'un dispositif de distribution avec ouvertures de décharge, par exemple, un distributeur en forme d'étoile, prévu au bout de l'arbre creux, directement dans ce milieu à haute vitesse relative et distribué uniformément par la rotation du dispositif de distribution.

2. Procédé selon la revendication 1, **caractérisé en ce que** de la vapeur est mélangée dans le milieu coulant, surtout une suspension à pâte fibreuse, et le milieu, surtout la suspension à pâte fibreuse, est chauffé à une température plus élevée, par exemple, à la concurrence de 180°C.

3. Procédé selon la revendication 1, **caractérisé en ce qu'**un gaz, de préférence un gaz de réaction comme l'oxygène, l'ozone ou le chlore, est mélangé dans le milieu, surtout une suspension de pâte fibreuse.

4. Procédé selon la revendication 1, **caractérisé en ce qu'**un liquide et/ou des agents chimiques tels que l'eau, le peroxyde, des lessives alcalines, acides, matières additives ou auxiliaires, sont mélangés dans le milieu, surtout une suspension de pâte fibreuse.

5. Procédé selon l'une des revendications 1 à 4, **caractérisé en ce que** la vapeur et/ou le gaz et/ou le liquide sont conjointement mélangés dans le milieu.

6. Procédé selon l'une des revendications 1 à 5, **caractérisé en ce que** le rotor est équipé des dispositifs de convoyage, p. ex. des palettes, de façon qu'il crée une pression de refoulement et que les fluides mélangés sont convoyés en même temps.

7. Dispositif (10) de mélangeage de fluides dans un milieu coulant, p. ex. des suspensions à pâte fibreuse, où un rotor est prévu ayant un arbre creux (13) rotatif pour amener les fluides, **caractérisé en ce qu'**un distributeur en forme d'étoile (15) avec ouvertures (16) de décharge, à travers duquel le fluide à mélanger est directement mélangé dans ce milieu coulant à haute vitesse relative est prévu au bout de l'arbre creux (13).

8. Dispositif selon la revendication 7, **caractérisé en ce que** les ouvertures de décharge (16) du distributeur en forme d'étoile sont étudiés en tant que buses.

9. Installation de mélangeage de fluides dans des milieux coulants, p. ex. des suspensions de pâte fibreuse, comprenant un dispositif selon l'une des revendications 7 ou 8, **caractérisé en ce que** le dispositif (10) est disposé dans un tube (21), surtout un coude d'un tube.

10. Installation de mélangeage de fluides dans des milieux coulants, p. ex. des suspensions de pâte fibreuse, comprenant un dispositif selon l'une des revendications 7 ou 8, **caractérisé en ce que** le dispositif (10) est disposé dans un conteneur (22).

11. Installation de mélangeage de fluides dans des milieux coulants, p. ex. des suspensions de pâte fibreuse, comprenant un dispositif selon l'une des revendications 7 ou 8, **caractérisé en ce que** le dispositif (10) est disposé directement en amont d'un conteneur de réaction (24).
